# EUROPÄISCHE PATENTSCHRIFT

(11) **EP 0 100 957 B1**
(45) Veröffentlichungstag und Bekanntmachung des Hinweises auf die Patenterteilung: **12.11.1986**
(21) Anmeldenummer: 83107359.8
(22) Anmeldetag: 27.07.1983
(51) Int. Cl.: B21B 13/00, B21B 31/18

(54) **Walzkopf eines Planeten-Schräg-Walzwerks**
Roll head of a planetary cross-rolling mill
Tête de cylindre d'un laminoir planétaire à cylindres obliques

(30) Priorität: 05.08.1982 DE 3229211
(43) Veröffentlichungstag der Anmeldung: 22.02.1984
(73) Patentinhaber: SMS SCHLOEMANN-SIEMAG AKTIENGESELLSCHAFT, 40237 Düsseldorf (DE)
(72) Erfinder: Böhmer, Friedhelm, D-4048 Grevenbroich 5 (DE)
(74) Vertreter: Müller, Gerd, Dipl.-Ing.

## Beschreibung

Planeten-Schräg-Walzwerke werden zum Auswalzen von Voll- und Hohlquerschnitten, insbesondere zur starken Querschnittsreduzierung als sogenannte Hochreduktionswalzwerke eingesetzt, um das auszuwalzende Gut in einem einzigen Stich dem gewünschten Endquerschnitt erheblich nahe zu bringen. Entsprechend hoch sind die aufzubringenden Walzkräfte. Die Planeten-Schräg-Walzwerke bestehen in der Regel aus drei Walzköpfen, deren jeder eine Kegelwalze trägt und die in einem Rotor einsitzen, mit dem sie um das Walzgut umlaufen, so daß die Kegelwalzen die Querschnittsreduktion bewirken können. Die Kegelwalzen sind dazu mit ihren Achsen geneigt zur Walzgutachse angeordnet und ihre Achsen kreuzen die Walzgutachse in geringem Abstand. Auf einer Hohlwelle, durch die das Walzgut den Kegelwalzen zuläuft, befindet sich ein Sonnenrad, auf dem sich Planetenräder abwälzen, die über je ein Zwischenrad, ein Kegelritzel und ein Kegelrad die jeweilige Walzenwelle antreiben. Walzenanstellung und -schrägstellung, Walzgutdurchmesser und Drehzahl des Rotors können nur für jeweils ein Verhältnis so eingestellt werden, daß sich das Walzgut nicht um seine Achse dreht. Um eine Drehung des Walzgutes auch unter anderen Verhältnissen auszuschließen, wird die vom Walzgut durchlaufene Hohlwelle entsprechend vor oder zurückgedreht.

Den mit dem Rotor um das Walzgut umlaufenden Walzköpfen kommt dadurch eine besondere Bedeutung zu, als sie hohen Walzkräften und hohen Fliehkräften ausgesetzt sind. Die Fliehkräfte sind direkt proportional dem Abstand, auf dem die Bauteile zur Walzgutachse angeordnet werden und sie nehmen mit dem Quadrat der Winkelgeschwindigkeit, die unmittelbar den Durchsatz des Walzwerkes bestimmt, zu. Daraus ergibt sich, daß die Anordnung der Bauteile, insbesondere der schweren Bauteile auf so geringem Abstand zur Walzgutachse erfolgen soll, wie es dies die durch Walzgutdurchmesser und Stichabnahme bedingte Walzengeometrie eben zuläßt. In diesem Sinne hat sich eine Ausbildung des Walzkopfes als günstig erwiesen, wie sie im Oberbegriff des Patentanspruches 1 beschrieben und durch den Tagungsbericht zum ILAFA-Walzwerkskongress, herausgegeben vom Instituto Latinoamericano del Fierro y el Acero, Mai 1980, Seite H 9/10, Figura 26, veröffentlicht ist. Gemäß diesem Stande der Technik werden ein Radiallager und ein Axiallager in sehr kräftiger Ausführung vorgesehen, in denen das eine Ende der Welle abgestützt ist, die an diesem Ende fliegend die Kegelwalze trägt, während die Walzenwelle an ihrem anderen Ende drehfest, jedoch axial verschiebbar in dem im Walzkopfgehäuse gelagerten Kegelrad des Walzenantriebes einsitzt. Zwischen den Lagern (Radial- und Axiallager) und dem Kegelrad ist ein Stützring für das Axiallager angeordnet, der drehbar im Walzkopfgehäuse einsitzt und zur axialen Anstellung der Walze drehbar ist. Zur Drehung des Stützringes ist dieser über eine Schaltkupplung mit dem die Walze antreibenden Kegelrad kuppelbar, während über die gleiche Schaltkupplung der Stützring während des Walzens im Walzkopfgehäuse undrehbar festgelegt ist. Als Stützring diert ria, eine Büchse, die außen mit dem Steligewinde versehen ist und in ihrer Bohrung die Lager (Radial- und Axiallager) aufnimmt.

Die Ausbildung des Stützringes als Büchse bedingt einen um die doppelte Wandstärke der Büchse größeren Walzkopf bzw. läßt bei gegebenen Abmessungen des Walzkopfes nur Lager zu, die um die doppelte Wandstärke der Büchse im Durchmesser kleiner als Lager von maximal denkbaren Durchmessern bleiben müssen.

Ziel der Erfindung ist eine Gestaltung von Lagerung und Anstellung der die Kegelwalzen fliegend tragenden Wellen, die eine axial wie radial gedrungene Bauweise, d. h. im letzteren eine Bauweise unter Verzicht auf nicht unmittelbar tragende Bauteile ergibt. Dieses Ziel wird durch die die kennzeichnenden Merkmale des Anspruches 1 aufweisende Bauweise der Walzköpfe erreicht. Weitere zweckmäßige Ausgestaltungen der Erfindung sind mit den in den Ansprüchen 2 bis 6 benannten Merkmalen der besonderen Bauweisen zu erreichen.

Die Zeichnungen zeigen Ausführungsbeispiele der Erfindung und beschränken sich auf die Darstellung der Walzköpfe im Axialschnitt, wobei die Walzköpfe zu dritt in einem Rotor - andeutungsweise dargestellt und mit 1 bezeichnet - einsitzen und mit diesem sich in einem nicht dargestellten Stator drehen. Bauweisen von Rotoren und Statoren sind bekannt, beispielsweise aus der zum Stand der Technik bereits genannten Veröffentlichung oder dem Stand der Technik gemäß DE-A-3 112 781.9 oder DE-A-3 113 461.0.

Gemeinsam ist den Ausführungsbeispielen nach den Figuren 1, und 3, daß in einer Bohrung 2 eines mit 1 bezeichneten, angedeuteten Rotors ein Walzkopf 3 mit seinem zylindrischen Ansatz 4 schwenkbar einsitzt. In dem zylindrischen Ansatz 4 ist in der Schwenkachse eine Zwischenwelle 5 gelagert, die mit einem Zwischenrad 6 in ein nicht dargestelltes, im Rotor 1 gelagertes und sich auf einem ebenfalls nicht dargestellten Sonnenrad abwälzendes Planetenrad eingreift, wodurch die Zwischenwelle 5 bei Drehung des Rotors 1 und/ oder des Sonnenrades in Drehung versetzt wird. Die Zwischenwelle 5 ist ferner mit einem Kegelritzel 7 versehen, welches in ein Kegelrad 8 eingreift. Das Kegelrad 8 ist mit einer Hohlwelle 9 verbunden und mit dieser durch Radiallager 10 und 11 sowie ein Axiallager 12 im Walzkopfgehäuse 13 gelagert. Die Hohlwelle 9 ist über die Länge ihrer Bohrung mit einer Innenverzahnung 14 versehen, in der sich das eine .korrespondierend verzahnte Ende einer Walzenwelle 15 drehfest jedoch längsverschiebbar führt und zentriert. Das vordere Ende der Walzenwelle 15 stützt sich über ein Radiallager 16 und ein Axiallager 17 im Walzkopfgehäuse 13 ab. Ein aus dem Radiallager 16 vorstehender Zapfen 18 der Walzenwelle 15 trägt fliegend eine Kegelwalze 19. Die Kegelwalze 19 ist mit einem eingesetzten Ring 20 versehen, der eine Stirnverzahnung 21 aufweist und durch Stifte 22 gegen Drehung gesichert ist. Auf den außenverzahnten Zapfen 18 der Walzenwelle 15 ist eine innenverzahnte Kappe 23 aufgesetzt, die den Innenring des Lagers 16 axial gegenüber der Walzenwelle 15 festlegt. Die Kappe 23 ist ferner mit einer Stirnverzahnung korrespondierend zur Stirnverzahnung 21 versehen und stellt somit die drehfeste Verbindung der Kegelwalze 19 mit der Walzenwelle 15 her. Gehalten wird die Kegelwalze 19 auf der Walzenwelle 15 durch eine Schraube 24, die in ein Mutterstück 25 eingeschraubt ist, in das auch das eine Ende eines Zugankers 26 eingeschraubt ist, dessen anderes Ende in eine Mutter 27 eingeschraubt ist. Das Mutterstück 25 ist als Ringzylinder zur Aufnahme eines Ringkolbens 28 ausgebildet, durch dessen Beaufschlagung der Zuganker 26 gedehnt wird, so daß nach dem Anziehen der Schraube 24 und anschließenden Entlasten des Ringkolbens 28 die Spannkraft des Zugankers 26 die Kegelwalze 19 über den Ring 20 und die Kappe 23 gegen die Stirnseite der Walzenwelle 15 an deren Zapfen 18 verspannt. Um die ständige kraftschlüssige Anlage der Walzenwelle im Axiallager 17 sicherzustellen, ist die durchbohrte Walzenwelle 15 an dem der Kegelwalze 19 abgekehrten Ende mit einem Deckel 29 verschlossen, wobei der Deckel 29 eine Bohrung als Durchlaß für einen Federbolzen 30 aufweist. Eine Feder 31 in der Bohrung der Walzenwelle 15 ist zwischen dem Deckel 29 und einem Bund 32 des Federbolzens 30 eingespannt, wozu sich der Federbolzen 30 mit einer auf seinem Gewindeschaft 33 aufsitzenden Mutter 34 über ein Axiallager 35 an einem das Walzkopfgehäuse 13 an dem der Kegelwalze 19 abgekehrten Ende abschließenden Deckel 36 abstützt.

Bei dem Ausführungsbeispiel nach Figur 1 ist für das Axiallager 17 ein Stützring 40 vorgesehen, der mit einem Außengewinde 41 versehen ist und in der Gewindebohrung eines Einsatzringes 42 zum Walzkopfgehäuse 13 drehbar einsitzt. Der Einsatzring 42 ist im Walzenkopfgehäuse 13 gegen Drehung gesichert und im Einsatzring 42 ist wiederum der Druckring 17' des Axiallagers 17 gegen Drehung durch Rundkeile 43 gesichert. Mit der Drehung des Stützringes 40 wird somit das Axiallager 17 und mit ihm die Walzenwelle 15 mit der Kegelwalze 19 axial verstellt. Hierzu ist der Stützring 40 mit einer Stirnverzahnung 44 versehen und über einen drehfest, jedoch axial verschiebbar auf der Walzenwelle 15 aufsitzenden Kuppelring 45, der eine korrespondierende Stirnverzahnung zur Stirnverzahnung 44 des Stützringes 40 aufweist, kuppelbar, so daß mit der Drehung der Walzenwelle 15 auch der Stützring 40 gedreht wird. Zur Betätigung des Kuppelringes 45 ist auf der Walzenwelle 15 ein Ring 46 befestigt, der an beiden Stirnseiten in Eindrehungen Ringkolben aufnimmt, die durch wechselweise Beaufschlagung den Kuppelring 45 in die Stirnverzahnung 44 des Stützringes 40 einrücken bzw. aus dieser ausrücken. In ausgerückter Stellung des Kuppelringes 45 folgt diesem unter der Wirkung der Feder 47 ein zweiter Kuppelring 48, der drehfest aber axialverschiebbar im Druckring 17' des Axiallagers 17 einsitzt, und der dabei mit einer korrespondierenden Stirnverzahnung in eine zweite Stirnverzahnung 49 des Stützringes 40 einrückt, so daß in dieser Position der Stützring 40 gegen unbeabsichtigte Drehung gesichert ist. Bei der axialen Verstellung der Walzenwelle 15 verschiebt sich der Innenring 16' des Radiallagers 16 gegenüber den im Außenring 16" axial festliegenden Zylinderrollen. Der Außenring 16" des Axiallagers 16 ist in der Bohrung des Walzenkopfgehäuses 13 zwischen einem Distanzring 38 und einem das Walzenkopfgehäuse 13 walzenseitig abschließenden Deckel 37 gehalten.

Das in Figur 2 dargestellte Ausführungsbeispiel entspricht dem in Figur 1 dargestellten. Lediglich das Radiallager 16 läßt keine axiale Verschiebung in sich zu, da sowohl der Innenring 16' und der Außenring 16" mit die Zylinderrollen axial festle- _{"}genden Schultern versehen sind. Dafür ist der Außenring 16" des Radiallagers 16 in der Bohrung 39 des bis zur Stirnseite des Walzenkopfgehäuses vorgezogenen Einsatzringes 42 axial verschiebbar eingepaßt.

Auch bei dem Ausführungsbeispiel nach Figur 3 ist für das Axiallager 17 ein mit 50 bezeichneter Stützring vorgesehen, der mit einem Außengewinde 51 versehen ist und in der Gewindebohrung eines Einsatzringes 52 zum Walzkopfgehäuse 13 drehbar einsitzt. Der Einsatzring 52 ist im Walzenkopfgehäuse 13 gegen Drehung gesichert und im Einsatzring 52 ist wiederum der Druckring 17' des Axiallagers 17 gegen Drehung durch Rundkeile 53 gesichert. Mit der Drehung des Stützringes 50 wird somit das Axiallager 17 und mit ihm die Walzenwelle 15 mit der Kegelwalze 19 axial verstellt. Der Stützring 50 ist hierzu geteilt, wobei der Innenring 54 zum Stützring 50 in diesem drehfest aber axialbeweglich einsitzt und an beiden Stirnseiten mit Stirnverzahnungen 55 und 56 versehen ist. Die axiale Verstellung erfolgt über eine Klaue 57, die in bekannter, hier nicht näher dargestellter Weise parallel zur Achse der Walzenwelle 15 bewegbar ist und auf die Kupplungsscheibe 58 einwirkt, die Teil des Innenringes 54 des Stützringes 50 ist. In der einen Verschiebestellung rückt die Stirnverzahnung 55 des Innenringes 54 in eine korrespondierende Stirnverzahnung eines Kuppelringes 59 am Innenrand des Kranzes des Kegelrades 8 ein und verbindet somit das Kegelrad 8 mit dem Stützring 50 zur axialen Verstellung des Axiallagers 17 mit der Walzenwelle 15 und der Kegelwalze 19. In der anderen Verschiebestellung rückt die Stirnverzahnung 56 in die korrespondierende Stirnverzahnung am Kuppelring 60 ein, der einerseits drehfest, aber axial verschiebbar im Druckring 17' des Axiallagers 17 und andererseits drehbar, aber axial unverschiebbar auf einer mit dem Kranz des Kegelrades 8 verbundenen Führungshülse gehalten ist, so daß dadurch der Stützring 50 gegen unbeabsichtigte Drehung gesichert ist. Bei der axialen Verschiebung der Walzenwelle 15 bewegen sich die von den Schultern des Innenringes 16' des Radiallagers 16 axial gehaltenen Zylinderrollen in dem Außenring 16", der in der Bohrung des Walzenkopfgehäuses 13 von einem Distanzring 61 und dem Verschlußdeckel 37 axial festgelegt ist.

## Patentansprüche

1. Walzkopf eines Planeten-Schräg-Walzwerkes mit gegen die Walzgutachse geneigt gelagerter Walzenwelle (15), die an ihrem einen Ende von einem Radiallager (16) und einem Axiallager (17) abgestützt und mit einer fliegend auf dem Ende aufsitzenden Kegelwalze (19) versehen und über das Axiallager (17) in Achsrichtung zwecks Walzenanstellung verschiebbar ist, wobei die Walzenwelle (15) mit ihrem anderen Ende drehfest (14), jedoch axial verschiebbar in einem im Walzkopfgehäuse (13) gelagerten Kegelrad (8) einsitzt, während das die Walzenwelle (15) axial stützende Lager (17) in einem in Achsrichtung der Walzenwelle (15) verstellbar im Walzkopfgehäuse (13) einsitzenden Stützring (40, 50) einsitzt und der Stützring (40, 50) über eine zwischen ihm und dem Kegelrad (8) angeordnete Schaltkupplung (45,54) wahlweise entweder mit dem im Walzkopfgehäuse (13) drehfest einsitzenden Muttergewindering (42, 52) zum Stützring (40, 50) während des Walzbetriebes oder mit dem Kegelrad (8) zwecks axialer Verstellung der Walze (19) über den Stützring (40, 50) kuppelbar ist, wobei ferner im Walzkopfgehäuse (13) eine Zwischenwelle (5) parallel zur Walzgutachse gelagert ist, die über ein Kegelritzel (7) und ein Zwischenrad (6) das Kegelrad mit dem zugehörigen Planetenrad getrieblich verbindet, dadurch gekennzeichnet, daß der Stützring (40, 50) unmittelbar den gehäuseseitigen Druckring (17') des Axiallagers (17) abstützt und mit zwei entgegengesetzt gerichteten Stirnverzahnungen (44/49, 55/56) versehen ist, die im Wechsel mit zwei Kuppelringen (45/48, 59/60) mit korrespondierenden Stirnverzahnungen durch relative Axialbewegung verbindbar sind, wobei der eine Kuppelring (45, 59) mit dem Stützring (40, 50) zur axialen Verstellung des Stützringes mit der Walzenwelle (15) bzw. dem die Walzenwelle antreibenden Kegelrad (8) drehfest verbindbar ist, während der andere Kuppelring (48, 60) mit dem Stützring (40, 50) zur Sicherung der Position des Stützringes (40, 50) mit dem Druckring (17') des Axiallagers (17), der seinerseits drehfest, aber axial beweglich im Walzkopfgehäuse (13) (-einsatz) (42, 52) einsitzt, verbindbar ist, und daß das dem Axiallager (17) vorgeordnete Radiallager (16) in sich durch Lageveränderung zwischen Innen- (16') und Außenring (16") oder in seinem Sitz durch Lageveränderung des Außenrings (16") in der Bohrung (19) des Walzkopfgehäuses (13) (-einsatzes) (52) die axiale Verstellung der Walze (19) aufnimmt.

2. Walzkopf nach Anspruch 1, dadurch gekennzeichnet, daß der den Stützring (40) mit der Walzenwelle (15) drehfest verbindende Kuppelring (45) drehfest, jedoch axial verschiebbar auf der Walzenwelle (15) aufsitzt und bei seiner Axialverschiebung den zweiten Kuppelring (48), der frei drehbeweglich gegenüber dem ersten Kuppelring (45) ist, axial verschiebt und, daß die Kuppelringe (45, 48) in den extremen Positionen der Axialverschiebung wechselweise den gegenseitigen Eingriff der Stirnverzahnungen (44, 49) des Stützringes (40) mit der Stirnverzahnung (44) des einen (45) oder (49) des anderen (48) Kuppelringes bewirkt.

3. Walzkopf nach Anspruch 2, dadurch gekennzeichnet, daß die Walzenwelle (15) mit einem Bund bzw. aufgesetzten Bundring (46) versehen ist, an dem sich die Mittel zur Axialverschiebung des einen Kuppelringes (45) abstützen.

4. Walzkopf nach Anspruch 3, dadurch gekennzeichnet, daß als Mittel zur Axialverschiebung in einer Richtung ein Ringkolben und in der Gegenrichtung ein zweiter Ringkolben oder Federn angeordnet sind.

5. Walzkopf nach einem der Ansprüche 2 bis 4, dadurch gekennzeichnet, daß der zweite Kuppelring (48) sich über Federn (47) am Druckring des Axiallagers (17) abstützt, die Federn in Richtung Einrückstellung des zweiten Kuppelringes (48) wirken und in der die Einrückposition des ersten Kuppelringes (45) ergebenden Position des ersten Kuppelringes (45) dieser den zweiten Kuppelring (48) gegen die Federkraft (33) ausgerückt hält.

6. Walzkopf nach Anspruch 1, dadurch gekennzeichnet, daß der Stützring (50) mit einem drehfest, jedoch axial in ihm verschiebbaren Einsatzring (54), der die beiden entgegengesetzt gerichteten Stirnverzahnungen (55, 56) trägt, versehen ist und der Stützring (50) durch axiale Verschiebung des Einsatzringes (54) wahlweise mit dem die Walzenwelle (15) antreibenden, zugleich als Kuppelring (59) ausgebildeten Kegelrad (8) oder dem drehfest, jedoch axial verschiebbar im Druckring (17') des Axiallagers (17) einsitzenden zweiten Kuppelring (60) verbindbar ist.

## Claims

1. Rolling head of a planetary skew-rolling mill with a roll shaft (15), which is borne inclined to the rolled stock axis, is supported at its one end by a radial bearing (16) and an axial bearing (17), is provided with a conical roll (19) sitting overhung on the end and which is displaceable for the purpose of roll setting in axial direction by way of the axial bearing (17), wherein the roll shaft (15) by its other end sits secure (14) against rotation, yet axially displaceable in a bevel gear (8) in the rolling head housing (13), while the bearing (17) axially supporting the roll shaft (15) sits in a support ring (40, 50) sitting in the rolling head housing (13) to be displaceable in axial direction of the roll shaft (15) and the support ring (40, 50) is couplable by way of a clutch (45, 54) arranged between it and the bevel gear (8) selectably either with the internally threaded ring (42, 52), sitting secure against rotation in the rolling head hous- .ing (13), to the support ring (40, 50) during the rolling operation or with the bevel gear (8) for the purpose of axial resetting of the roll (19) by way of the support ring (40, 50), wherein an intermediate shaft (5) is furthermore borne in the rolling head housing (13) parallelly to the rolled stock axis and by way of a bevel pinion (7) and an intermediate wheel (6) drivingly connects the bevel gear with the associated planetary wheel, characterised thereby, that the support ring (40, 50) directly supports the pressure ring (17') at the housing side of the axial bearing (17) and is provided with two oppositely directed radial toothings (44/49, 55/56), which are connectible through relative axial movement in alternation with two coupling rings (45/48, 59/60) with corresponding radial toothings, wherein the one coupling ring (45, 59) with the support ring (40, 50) is connectible secure against rotation with the roll shaft (15) or the bevel gear (8) driving the roll shaft for the axial displacement of the support ring, whilst the other coupling ring (48, 60) with the support ring (40, 50) is connectible with the pressure ring (17'), which in its turn sits secure against rotation, but axially movable in the rolling head housing (13) (insert) (42, 43), of the axial bearing (17) for the securing of the position of the support ring (40, 50), and that the radial bearing (16) arranged in front of the axial bearing (17) takes up the axial resetting of the roll (19) within itself through positional change between inner ring (16') and outer ring (16") or in its seat through positional change of the outer ring (16") in the bore (19) of the rolling head housing (13) (insert) (52).

2. Rolling head according to claim 1, characterised thereby, that the coupling ring (45), which connects the support ring (40) secure against rotation with the roll shaft (15), sits secure against rotation, yet axially displaceable on the roll shaft (15) and during its axial displacement axially displaces the second coupling ring (48), which is freely movable rotationally relative to the first coupling ring (45), and that the coupling rings (45, 48) in the extreme positions of the axial displacement effect the mutual engagement of the radial toothings (44, 49) of the support ring (40) with the radial toothing (44) of the one coupling ring (45) or with the radial toothing (49) of. the other coupling ring (48).

3. Rolling head according to claim 2, characterised thereby, that the roll shaft (15) is provided with a collar or collar ring (46) placed on it, on which bear the means for the axial displacement of the one coupling ring (45).

4. Rolling head according to claim 3, characterised thereby, that an annular piston is arranged as means for the axial displacement in one direction and a second annular piston or springs are arranged as means for the axial displacement in the opposite direction.

5. Rolling head according to one of the claims 2 to 4, characterised thereby, that the second- coupling ring (48) bears by way of springs (47) against the pressure ring of the axial bearing (47), the springs act in the direction of the engaged setting of the second coupling ring (48) and, in the position of the first coupling ring (45), which results in the engaged position of the first coupling ring (45), this holds the second coupling ring (48) disengaged against the spring force (33).

6. Rolling head according to claim 1, characterised thereby, that the support ring (50) is provided with an insert ring (54), which is secure against rotation, yet axially displaceable in it and carries both the oppositely directed radial toothings (55, 56) and the support ring (50) is connectible through axial displacement of the insert ring (54) selectably with the bevel gear (8), which drives the roll shaft (15) and is at the same time constructed as coupling ring (59), or with the second coupling ring (60) sitting secure against rotation, yet axially displaceable in the pressure ring (17') of the axial bearing (17).

## Revendications

1. Tête de laminage d'un laminoir planétaire incliné comportant un arbre de « cylindre » (₁₅) incliné par rapport à l'axe du produit à laminer, qui est appuyé à une extrémité par un roulement radial (16) et un roulement axial (17) et muni d'un « cylindre conique (19) logé en porte-à-faux sur l'extrémité et qui est déplaçable, via le roulement axial (17) dans la direction de l'axe, en vue du réglage du « cylindre », l'arbre du « cylindre » (15) étant logé avec son autre extrémité de manière fixe en rotation (14) mais déplaçable axialement dans une roue conique (8) logée dans le boîtier (13) de la tête de laminage, tandis que le roulement (17) supportant l'arbre du « cylindre » (15) axialement est logé dans une bague d'appui (40, 50) logée dans le boîtier (13) de la tête de laminage, de manière déplaçable selon la direction de l'arbre du « cylindre (15) et la bague d'appui (40, 50) étant accouplable, via un embrayage (45, 54) agencé entre elles et la roue conique (8), au choix, soit avec la bague filetée d'écrou (42, 52) montée de manière fixe en rotation dans le boîtier (13) de la tête de laminage par rapport à la bague d'appui (40, 50) pendant le laminage, soit avec la roue conique (8) en vue du réglage axial du « cylindre » (₁₉), via la bague d'appui (40, 50), un arbre intermédiaire (5) étant par ailleurs logé parallèlement à l'axe du produit à laminer, dans le boîtier (13) de la tête de laminage, arbre intermédiaire qui relie de manière fonctionnelle la roue conique à la roue planétaire correspondante, via une petite roue conique (7) et une roue intermédiaire (6), caractérisée en ce que la bague d'appui (40, 50) supporte immédiatement la bague de pression (17) du roulement (17), située du côté du boîtier, et est munie de deux dentures frontales dirigées de manière opposée (44/49, 55/56), dentures qui sont alternativement accouplables avec deux bagues d'accouplement (45/48, 59160) portant des dentures frontales correspondantes, grâce à un mouvement axial relatif, l'une des bagues d'accouplement (45, 59) avec la bague d'appui (40, 50) étant reliables de manière fixe en rotation à l'arbre du « cylindre (15) ou à la roue conique (8) entraînant celui-ci, en vue du réglage axial de la bague d'appui, tandis que l'autre bague d'accouplement (48, 60). avec la bague d'appui (40, 50) est reliable avec la bague de pression (17') du roulement axial (17), en vue de fixer la position de la bague d'appui, bague de pression (17') qui est à son tour fixe en rotation mais déplaçable axialement dans le boîtier (13) de la tête de laminage (la bague intercalaire (42, 52), et en ce que le roulement radial (16) monté en amont du roulement axial (17) reprend le déplacement axial du « cylindre (19), en lui-même par la modification de la position relative des bagues intérieure (16') et extérieure (16") ou dans son logement par la modification de la position de la bague extérieure (16") dans l'alésage (19) du boîtier (13) de la tête de laminage (la bague intercalaire (52)).

2. Tête de laminage selon la revendication 1 caractérisée en ce que la bague d'accouplement (45) reliant la bague d'appui (40) à l'arbre du « cylindre (15) de manière fixe en rotation est logé de manière fixe en rotation mais axialement déplaçable sur l'arbre du « cylindre (15) et déplace axialement, lors de son déplacement axial, la deuxième bague d'accouplement (48) qui est libre en rotation par rapport à la première bague d'accouplement (45) et en ce que les bagues d'accouplement (45, 48) provoquent, dans les positions extrêmes du déplacement axial, alternativement l'interaction mutuelle des dentures frontales (44, 49) de la bague d'appui (40) avec la denture frontale (14) de l'une (45) ou (49) de l'autre bague d'accouplement.

3. Tête de laminage selon la revendication 2 caractérisée en ce que l'arbre (15) du cylindre est muni d'un épaulement ou d'un anneau formant épaulement (46), sur lequel s'appuient les moyens pour le déplacement axial de l'une des bagues d'accouplement (45).

4. Tête de laminage selon la revendication 3, caractérisée en ce qu'un piston annulaire est prévu à titre de moyen pour le déplacement axial dans un sens et un deuxième piston annulaire ou des ressorts sont prévus à titre de moyen pour le déplacement axial dans le sens opposé.

5. Tête de laminage selon l'une des revendications 2 à 4 caractérisée en ce que la deuxième bague d'accouplement (48) s'appuie via des ressorts (47) sur la bague de pression du roulement axial (17), en ce que les ressorts agissent dans le sens de la position engagée de la deuxième bague d'accouplement (48) et en ce que, dans la position de la première bague d'accouplement constituant la position engagée de la première bague d'accouplement (45), celle-ci maintient la deuxième bague d'accouplement (48) à l'état non engagé contre l'effet de ressort (33).

6. Tête de laminage selon la revendication 1, caractérisée en ce que la bague d'appui (50) est munie d'une bague intercalaire (54) fixe en rotation mais déplaçable axialement dans celle-ci, bague intercalaire qui porte les deux dentures frontales dirigées de manière opposée (55, 56) et en ce que la bague d'appui (50) est reliable, par déplacement axial de la bague intercalaire (54), au choix avec la roue conique (8) entraînant l'arbre (15) du « cylindre », servant simultanément de bague d'accouplement (59) ou bien la deuxième bague d'accouplement (60) fixe en rotation mais déplaçable axialement dans la bague de pression (17') du roulement axial (17).
